# EUROPÄISCHE PATENTSCHRIFT

(11) **EP 3 105 504 B1**
(45) Veröffentlichungstag und Bekanntmachung des Hinweises auf die Patenterteilung: **27.02.2019**
(21) Anmeldenummer: 15708724.8
(22) Anmeldetag: 30.01.2015
(51) Int. Cl.: F23G 5/027, F23G 5/24, F23G 7/10, F23B 10/02, F23B 50/06, F23B 90/08

(54) **VERFAHREN ZUM BETREIBEN EINER KLEINSTFEUERUNGSANLAGE FÜR BIOGENE FESTBRENNSTOFFE UND KLEINSTFEUERUNGSANLAGE**
PROCESS OF OPERATING AN ULTRA-SMALL-SCALE COMBUSTION PLANT FOR BIOGENIC SOLID FUELS AND ULTRA-SMALL-SCALE COMBUSTION PLANT
PROCÉDÉ D'OPÉRATION D'UNE MICRO-CHAUFFERIE À BIOCOMBUSTIBLES SOLIDES ET MICRO-CHAUFFERIE À BIOCOMBUSTIBLES SOLIDES

(30) Priorität: 12.02.2014 DE 102014001785
(43) Veröffentlichungstag der Anmeldung: 21.12.2016
(73) Patentinhaber: DBFZ Deutsches Biomasseforschungszentrum Gemeinnützige GmbH, 04347 Leipzig (DE)
(72) Erfinder: KÖNIG, Mario, 04318 Leipzig (DE); HARTMANN, Ingo, 04275 Leipzig (DE); GÜNTHER, Sebastian, 04107 Leipzig (DE); MATHES, Mirjam, 04318 Leipzig (DE); THIEL, Christian, 04275 Leipzig (DE)
(74) Vertreter: Müller, Volkmar
(86) Internationale Anmeldenummer: PCT/EP2015/000183
(87) Internationale Veröffentlichungsnummer: WO 2015/120961

(56) Entgegenhaltungen:
- EP-A1- 2 602 551
- DE-A1-102006 001 299
- DE-A1-102006 053 203
- DE-A1-102011 102 678
- DE-U1-202006 007 860
- US-A1- 2013 186 313

## Beschreibung

Die Erfindung betrifft eine Kleinstfeuerungsanlage für biogene Festbrennstoffe, die mit Festbrennstoffen beschickt wird, insbesondere zur Beschickung mit biogenen Festbrennstoffen für die Erzeugung von Wärme und/oder Produktgasen.

Die Mehrzahl der derzeit verfügbaren Festbrennstoff-Heizungsanlagen für den häuslichen Bereich weist eine Nennwärmeleistung von über 5 kW auf.

Durch einen zunehmenden Anteil von Niedrig-Energie-Häusern und energetisch sanierten Gebäuden erreichen die installierten Anlagen oft nur geringe jährliche Ausnutzungsgrade oder können nur bei Teillast mit geringer Effizienz und hohen Emissionen betrieben werden.

Um eine signifikante Reduktion in der Nennleistung von Festbrennstoffheizungen zu erreichen, ist die Entwicklung von emissionsarmen Kleinstfeuerungsanlagen für Festbrennstoffe mit einer thermischen Leistung unter 5 kW erforderlich, welche gegenüber dem bisherigen Stand der Technik Verbesserungen in den folgenden Bereichen aufweisen sollten.

### Beschickung:

Geräte mit einer Kapazität von weniger als 5 kW stellen derzeit nur 5 % des EU-Marktes dar und werden ausschließlich manuell beschickt.

Manuell beschickte Anlagen, speziell für Holzbrennstoffe, weisen sehr hohe Emissionen von Kohlenmonoxid (CO), organischen gasförmigen Verbindungen (OGC) und Partikeln (PM) in der Praxis auf.

Eine Reihe von wissenschaftlichen Studien belegt, dass Abgas aus der Holzverbrennung eine der wichtigsten Quellen im Winter für Partikel (PM10) und für Feinstaubpartikel (PM2.5) ist. PM und seine Komponenten, wie polyzyklische aromatische Kohlenwasserstoffe (PAK) und Black Carbon (BC), haben negative Auswirkungen auf die Gesundheit und die Umwelt.

Aus bisherigen internen Untersuchungen im Labormaßstab ist bekannt, dass automatisiert/maschinell beschickte Anlagen tendenziell wesentlich geringere Emissionen als manuell beschickte Anlagen aufweisen. Zur Reduzierung der Emissionen aus Holzfeuerungen im kleinsten Leistungsbereich ist daher eine maschinell beschickte Zufuhr von Brennstoffen notwendig. Die handelsüblichen Pelletanlagen sind aufgrund der Größe der Pellets und der Beschaffenheit der herkömmlichen Dosierschnecken nicht in der Lage, eine maschinelle Beschickung im kleinsten Leistungsbereich zu realisieren, was zu einem sehr diskontinuierlichen und damit auch emissionsreichem Abbrand führt.

### Feuerungskonstruktion:

Es ist bekannt, dass die Verbrennung von Biomasse in zwei Hauptphasen eingeteilt werden kann: die heterogene Umwandlung von Feststoffen in Brenngase (Trocknung, Pyrolyse, Vergasung) und die homogene Gasphasenoxidation (Oxidation der Brenngase). Dementsprechend sollte die Feuerungsanlage in zwei Zonen aufgeteilt werden, in denen getrennt voneinander Luftströme zugeführt werden können.
In der ersten Phase wird feste Biomasse unter Zufuhr von Primärluft in gasförmige Reaktionsprodukte umgewandelt.
Beim sog. Sturzbrandprinzip werden die Brenngase nach unten durch das Glutbett in die zweite Stufe, die sog. Oxidations- oder Ausbrandzone geleitet. In der zweiten Stufe werden die brennbaren Gase möglichst vollständig zu CO₂ und H₂O oxidiert.
Das Prinzip der Optimierung der Gasphasen-Reaktionen mit niedrigen CO und VOC-Emissionen sind bekannt als 3-T-Regel.
Die grundlegenden Anforderungen der 3-T-Regel sind: ausreichend hohe Temperatur in der Gasphasenoxidation (> 850 °C), genügend Verweilzeit der Brenngase (> 2 s) und hohe Turbulenz für eine gute Durchmischung zwischen brennbaren Gasen und Sekundärluft (Re > 2300). Diese Bedingungen können grundsätzlich durch eine adäquate Feuerungskonstruktion (Geometrie, Größe) und durch gute Isolation und Strömungs-Optimierung beeinflusst werden. Eine Feuerung mit Sturzbrand für biogene Brennstoffe und ein Betriebsverfahren gemäß dem Oberbegriff der Ansprüche 1 und 2 sind aus der DE102006001299 bekannt. Speziell für den kleinen Leistungsbereich sind bisher keine Anlagen bekannt, die entsprechend der auftretenden geringen Volumenströmen sowie der relativ geringen Temperaturen ausgelegt sind.

Aufgabe der Erfindung ist es, eine Kleinstfeuerungsanlage für biogene Festbrennstoffe, d.h. insbesondere bis einschließlich 5 kW, bereit zu stellen, welche die Nachteile des Standes der Technik überwindet. Insbesondere soll diese Anlage nach dem Sturzbrandprinzip betreibbar sein, umweltverträglich sein und einen hohen Wirkungsgrad besitzen.

Die Aufgabe der Erfindung wird durch ein Verfahren mit den Merkmalen gemäß Anspruch 1 gelöst.

Erfindungswesentlich ist, dass die Dosierung kontinuierlich erfolgt.
Wesentlich an der erfindungsgemäßen Anlage bzw. dem erfindungsgemäßen Verfahren ist die ermöglichte kontinuierliche Dosierung, beispielsweise mittels Spiraldosierer, von Biomasse, insbesondere kleinstückiger Biomasse.
Die Stücke der kleinstückigen Biomasse im Sinne der Erfindung sollten, insbesondere in Abhängigkeit von der Art und Dimensionierung der jeweiligen Feuerungsanlage, zumindest eine diesbezüglich vorbestimmte maximale Größe, beispielsweise eine Stückgröße bis zu 10 mm, insbesondere bei einer unsymmetrischen Stückform deren maximalste Ausdehnung, nicht übersteigen.

Der Brennstoff wird über ein Dosiergerät 1 mit Förderspirale im Dosierrohr einem Primärreaktor 4 insbesondere einem zylinderförmigem Primärreaktor zugeführt, in dem sich eine Brennstoffauflage 6 befindet, auf dem der Festbrennstoff aufgrund von Temperatureinwirkung und der Zuführung von Primärluft 2 durch Pyrolyse- und Vergasungsprozesse in gasförmige Reaktionsprodukte umgewandelt wird, welche nach unten durch ein Rohrstück mit Einrichtungen zur Erzeugung von Turbulenz 8 geleitet wird und in einem weiteren zylinderförmigen Reaktor, nämlich dem Sekundärreaktor 7, mit größerem Querschnitt als der Primärreaktor 4 durch Zuführung von vorgewärmter Sekundärluft 3 möglichst vollständig oxidiert werden.

Als Wärmequelle für die Erreichung notwendiger Zündtemperaturen und die Ausbildung eines Glutbettes kann ein vertikaler elektrisch betriebener Klapprohrofen (5) dienen. Zur Erzeugung des notwendigen Unterdruckes für den Sturzbrandbetrieb kommt eine Absaugeinrichtung, insbesondere ein Saugzuggebläse (11), zum Einsatz. In der Verbrennungsanlage sind zahlreiche Einrichtungen zur Bestimmung der Temperaturen 12, 13, 14 sowie eine Messstrecke 10 zur Bestimmung der Abgaszusammensetzung vorgesehen.

Bei dem erfindungsgemäßen Primärreaktor handelt es sich um eine Neuerung, da ein herkömmlicher Feuerungsrost nicht für die Verbrennung kleinstückiger Biomasse nach dem Sturzbrandprinzip geeignet ist.
Zum einen tritt das Problem auf, dass unverbranntes Material durch den Rost fallen kann und somit den Wirkungsgrad und/oder die Emissionen in bekannter Art und Weise negativ beeinflusst. Zum anderen können sich die Öffnungen des Rostes (z.B. Löcher oder Schlitze) zusetzen, wodurch die Brenngase nicht mehr gleichmäßig durch das Glutbett strömen können und die Verbrennung zumindest gestört wird.
Im schlimmsten Fall kann es auch zu einem Abreißen oder Erlöschen der Flamme kommen.
Um dies zu verhindern, wurde ein spezieller Primärreaktor mit einem neuartigen Pyrolysetrichter entwickelt, durch welchen das Brenngas ungestört nach unten strömen kann.
Der erfindungsgemäße Primärreaktor kann insbesondere eine Platte, insbesondere eine Edelstahlplatte, umfassen, durch welche eine oder mehrere kleinen Metallröhrchen geführt werden, welche oben mit einer pilzkopfartigen Abdeckung versehen sind, wobei ein freier Zwischenraum zwischen Abdeckung und oberem Ende des Metallröhrchens besteht.

Hierbei spielt auch die (Luft-) Dichtheit der erfindungsgemäßen Kleinstfeuerungsanlage, insbesondere bei der Verbrennung von Biomasse in zwei Hauptphasen, wie interne Untersuchungen ergeben haben, eine entscheidende Rolle, die bei bisher kommerziell verfügbaren Feuerungsanlagen aufgrund des geringen Einflusses bei höheren Leistungen/Volumenströmen vernachlässigt wurde.

Großen Einfluss auf die ordnungsgemäße und emissionsarme Verwendung der Erfindung haben auch die Geometrie des Pyrolysetrichters (Primärzone) und die konstruktive Ausführung des Brennerkopfes (Sekundärzone).

Es wurde unterschiedliche Lösungen zur Gestaltung der Primärzone theoretisch und experimentell intern untersucht.
So wurden beispielsweise Gitterroste und Lochböden mit verschieden Maschen- und Lochweiten sowie Schwämme aus hochlegiertem Edelstahl oder Alumina getestet.
Es konnten mit diesen Ausführungen zwar stabile Betriebszustände erzielt werden, jedoch war es nicht möglich, eine CO-freie Verbrennung zu realisieren.
Zudem stieg der Druckverlust der getesteten Varianten mit Zufuhr von Brennstoff sehr stark überproportional an, welches einerseits durch die steigende Gasviskosität bei steigender Temperatur in der Primärzone durch die frei werdende Reaktionswärme erklärt werden kann. Anderseits führen die durch die thermochemische Umwandlung kleiner werden Brennstoffpartikel bei Durchtritt durch die Öffnungen zu einer starken Abnahme des freien Strömungsquerschnittes der Sieb-, Gitter- und Lochböden.
Zudem fallen die schrumpfenden Brennstoffpartikel nach erreichen einer bestimmten Größe in Abhängigkeit von Loch- und Maschenweite durch die Roste und gelangen so mit höherem Restkohlenstoffanteil in die Sekundärzone. Somit ist eine exakte und gezielte Trennung von Primär- und Sekundärzone nicht sicher möglich.
Deshalb wurde in zahlreichen Varianten der erfindungsgemäße Pyrolysetrichter entwickelt.

Überraschenderweise hat sich dabei gezeigt, dass mit einer Öffnungsweite und einer Öffnungshöhe des Trichterrohres von jeweils 8 mm bei einem Reaktordurchmesser von 45 mm sehr geringe Druckverluste in einem Leistungsbereich von 0,5 bis 5 kW realisieren lassen.

Ein Passieren der Pyrolysezone von (noch) kohlenstoffhaltigen Feststoffpartikeln durch Hindurchfallen durch die Öffnung des Pyrolysetrichters kann effektiv verhindert werden, indem eine runde und flache Glockenabdeckung mit 16 mm Durchmesser oberhalb des Trichterrohres auf Stegen um die Trichteröffnung des Pyrolysetrichters angebracht wird.

Es hat sicher dabei überraschend gezeigt, dass eine leichte Krümmung der Glockenabdeckung an der Anströmseite erhebliche Vorteile zeigt, da dadurch eine gezielte aber auch nicht zu starke Verdrängung der Strömungslinie hin zur Reaktorwand ermöglicht wird.

Die Brennstoffpartikel folgen den Strömungslinien und werden dabei von der Trichteröffnung ferngehalten.

Wenn die Brennstoffpartikel in kleine Aschepartikel ohne nennenswerten Kohlenstoffanteil thermochemisch überführt wurden, werden diese nach und nach mit der nach unten führenden Gasströmung in den Gasoxidationsbereich der Sekundärzone transportiert. Durch eine bevorzugt scharfe etwa 90°-Umlenkung im Abgasblock beim Übergang in das Abgasrohr werden die Aschepartikel aus dem Gasstrom nach dem Prinzip eines Trägheitsabscheiders abgeschieden und im demontierbaren Boden des Abgasblockes bis zur Entnahme gesammelt.

Die Aufgabe der Erfindung wird außerdem durch eine Kleinstfeuerungsanlage mit den Merkmalen des Anspruchs 2 gelöst.

Die abhängigen Ansprüche enthalten vorteilhafte Ausgestaltungen der erfindungsgemäßen Kleinstfeuerungsanlage, ohne diese damit zu begrenzen.

In diesem Sinne sind die Art und der Ort des Einsatzes von Hochtemperaturkatalysatoren, insbesondere mit bestimmter aktiver Oberfläche und Spezies, bevorzugt.

Der Einsatz eines Hochtemperaturkatalysators ermöglicht die emissionsfreie Verbrennung auch in Teillast und unter instationären Phasen, wie bei Leistungsänderung, der Start- und Abschaltphase. Zudem können mit einem speziell angepassten Hochtemperaturkatalysator Schadstoffe wie PAK und PCDD/PCDF, weit unter die Grenzwerte aber auch Methan, CO und Ruß bis weit unter denn Konzentrationsbereich von 5 mg/m³ abgesenkt werden. Mit heute verfügbarer kontinuierlicher Messtechnik für Emissionsmesstechnik wie FTIR oder NDIR liegen diese Schadstoffe dann unter den Nachweisgrenzen, so dass von einer emissionsfreien Biomasseverbrennung gesprochen werden kann.

Der Katalysator besteht aus einem Aluminaschwamm, der mit einem neuartigen Verfahren durch Reaktivbeschichtung (RSSA-Verfahren, Englisch: Reactive Surface Solid Activation) in einen hochtemperaturstabilen Katalysator mit Oxiden mit Spinellstruktur überführt wird und vorzugsweise aus Manganoxiden und anderen Übergangsmetalloxiden gebildet wird. Das RSSA-Verfahren und die Verwendung des Katalysators als brennraumintegriertes System in Holzfeuerungen wurde bereits in der Patentanmeldung DE 10 2013 020 398.8 beschrieben.

Der Katalysator wird in der Sekundärzone innerhalb des äußeren Reaktionsrohres eingesetzt und hat vorzugsweise einen kreisrunden Querschnitt mit einem Durchmesser von 75 mm, so dass das Gas vollständig durch die offenzellige Festkörperstruktur strömen muss. Der Druckverlust ist aufgrund der hohen offenen Porosität gering und liegt unter 10 Pa.

Durch ein Saugzuggebläse und eine Unterdruckregelung wird der Druck in der Sekundärzone vor dem Katalysator konstant gehalten, damit eine Beeinflussung der Verbrennungsführung ausgeschlossen ist.

Der Abstand des Katalysators zum Brennerdüsenende kann variabel eingestellt werden. Durch theoretische und experimentelle Untersuchungen hat sich ein Abstand von 100 mm bis 180 mm zum Düsenaustritt als bevorzugt erwiesen.

Die Messungen zeigten eine Erhöhung der Temperatur im Bereich zwischen Düsenaustritt und Katalysator um 100 bis 150 K. Dadurch wird eine Beschleunigung der Oxidationsgeschwindigkeit erreicht und eine zusätzliche Emissionsreduzierung erzielt. Die noch verbliebenen geringen Restmengen an Ruß und flüchtigen organischen Verbindungen werden damit noch deutlich gemindert.

Überaschenderweise hat sich durch experimentelle Untersuchungen herausgestellt, dass sich zwei Betriebspunkte über den Massestrom an Primärluft und Brennstoff einstellen lassen, welche zu einer vollständigen Verbrennung - kohlenstoffmonoxidfreiem Abgases - der Brenngase bei ausreichender Zumischung von Sekundärluft mit der erfindungsgemäßen Geometrie der Primärzone führen (Zustand 1: gelbe Flamme und Zustand 2: blaue Flamme).

Die Erfindung wird nachfolgend an Ausführungsbeispielen näher erläutert, ohne damit alle Einsatzmöglichkeiten der Erfindung abschließend dargestellt zu haben.

In der Figur 1 ist eine mögliche Ausführung der erfindungsgemäßen Kleinstfeuerungsanlage dargestellt.

Im Leistungsbereich unter 5 kW ist es mit kompaktierter fester Biomasse, welche regelmäßig Stückgrößen über 10 mm aufweisen, nicht möglich, einen kontinuierlichen und stationären Betrieb einer Kleinstfeuerung von Biomasse zu ermöglichen. Die dafür benötigten Schneckendosierer 1, beispielsweise für Pellets oder Häcksel, sind am Markt nicht in Serie verfügbar und müssten in Kleinserien angefertigt werden, was hohe Kosten verursachen würde.
Deshalb wurde kompaktierte feste Biomasse, welche regelmäßig Stückgrößen über 10 mm aufweisen, zerkleinert, beispielsweise mit einer Schneidmühle hergestellt, und kontinuierlich, beispielsweise mit einem volumetrisch arbeitenden Schneckendosierer 1 mit über einen Frequenzumrichter variabel einstellbarer Schneckendrehzahl, in den Primärreaktor 4 zugeführt.
Ein mögliches Ausführungsbeispiel für die Verwendung von zerkleinerter fester Biomasse betrifft die Zerkleinerung von Holzpellets in einer Schneidmühle mit einem Schneidsiebeinsatz von 4 mm Sieblochweite und der anschließenden Abtrennung der Partikel mit Korngrößen größer 1 mm und kleiner 4 mm.

Folgende in Fig. 2 dargestellten Dosierraten in Abhängigkeit von der Schneckendrehzahl konnten mit der erfindungsgemäßen Kleinstfeuerungsanlage erreicht werden.

Beispielsweise kann bei einer Schneckendrehzahl von 1,15 s⁻¹ und einem Heizwert von 16,8 MJ/kg (Holz) eine über den Brennstoff zugeführte Leistung von 2 kW (Massestrom = 0,12 g/s) mit dem eingesetzten Dosiergerät erzielt werden.

Unter Beachtung des Brennstoffwassergehaltes von 8 Ma.-% und einem Lambda-Wert von 1,1 ergibt sich nach Durchführung einer Verbrennungsrechnung mit Hilfe der Elementarzusammensetzung der beispielhaft verwendeten und zerkleinerten Holzpellets ein Abgasvolumenstrom von 2,5 m³/h (Normzustand). Der Luftbedarf für eine vollständige Verbrennung mit Lambda von 1,1 beträgt dabei 2,1 m³/h (Normzustand). Je nach eingestelltem Verhältnis von Primär- und Sekundärverbrennungsluftstrom können die chemischen Vorgänge in der Reaktionszone beeinflusst werden. Dies äußert sich in der Art der Flammenerscheinung (gelbe Flamme: geringes Verhältnis von Primär- zu Sekundärluft *V_{Primär}*/*V_{Sekundär}* < 0,25, blaue Flamme: hohes Verhältnis von Primär- zu Sekundärluft *V_{Primär}*/*V_{Sekundär}* > 1).
Bei geringer Primärluftzufuhr werden hauptsächlich aufgrund der geringeren Temperaturen und der langsameren Zersetzungsgeschwindigkeit des Holzes größere Kohlenwasserstoffmoleküle mit mehr als zwei Kohlenstoffatomen im Molekül im Primärreaktorsystem gebildet. Diese Kohlenwasserstoff-Spezies reagieren unter dem lokal vorhandenen Luftmangel in der Primärzone zu höhermolekularen polyzyklischen Kohlenwasserstoffen (PAK) bis hin zu primären Rußpartikeln. Diese Verbindungen mit aromatischer Grundstruktur zeigen bei der Reaktion mit Sauerstoffüberschuss eine gelbe Flammenerscheinung, z.B. bei Luftvolumenströmen von *V_{Primär}* = 0,35 m³/h und *V_{Sekundär}* = 1,75 m³/h.
Bei höherer Primärluftzufuhr oberhalb des Pyrolysetrichters 12 erfolgt eine aufgrund höherer Reaktionsgeschwindigkeit und damit höherer Temperatur schnelle pyrolytische Zersetzung und Teiloxidation der Holzbestandteile zu kleinen Molekülen mit Kohlenstoffatomen kleiner zwei, wobei die Hauptbestanteile der brennbaren Gase die Verbindungen CO, H₂, sowie CH₄ sind. Bei der Oxidation in der Flamme mit Sauerstoffüberschuss zeigt sich dann eine blaue Flamme. Die PAK- und Rußbildung kann damit wirkungsvoll unterdrückt werden, z.B. bei Luftvolumenströmen von *V_{Primär}*= 1,1 m³/h und *V_{Sekundär}* =1 m³/h.

Die Ausführung des Reaktors der erfindungsgemäßen Kleinstfeuerungsanlage zeigt Fig. 3.

Es werden beispielsweise grobstückige Biomassen, z.B. Holzpellets, aber auch Stroh, Getreideausputz, Miscanthus und ähnlich, auf eine jeweils bestimmte, insbesondere maximale Korngröße zerkleinert, z.B. zwischen 1 bis 10 mm, bevorzugt zwischen 1 bis 4 mm. Nachfolgend werden diese dann mit einem volumetrisch arbeitenden Dosiergerät 1 mit Förderspirale im Dosierrohr dem bevorzugt aufgeheizten Primärreaktor 4 kontinuierlich zugeführt. In der Primärzone werden diese durch pyrolytische Zersetzung unter Sauerstoffmangel in Brenngas mit definierter Zusammensetzung umgewandelt und anschließend die brennbaren Bestandteile unter Zugabe von Sekundärluft vollständig zu CO₂ und H₂O oxidiert.

Die Einspeisung der Primärluft erfolgt vertikal oberhalb des Primärreaktors 4 in einem Abstand von bevorzugt 300 mm vor der Brennstoffeinspeisung mit Hilfe einer Mehrlochsonde 2 zur gleichmäßigen Verteilung über den Rohrquerschnitt der Primärzone.
Der Gasstrom nimmt die mit dem Dosiergerät eingespeisten Brennstoffpartikel auf. Da die Kraft durch die vollständig ausgebildete turbulente Gasströmung und die Schwerkraft durch die Masse der Partikel in gleicher Richtung wirken, werden die zerkleinerten Partikel gleichmäßig über dem Rohrquerschnitt verteilt. Eine Verwirbelung der Partikel, wie in Wirbelschichtreaktoren, wird damit gezielt vermieden.

Der Gasstrom aus Primärluft und den dispergierten Brennstoffpartikeln passiert eine, insbesondere durch einen Klapprohrofen 5, beheizte Zone und wird dabei auf über 500 °C aufgeheizt, so dass eine thermochemische Reaktion der Partikel gestartet wird. Dabei reagieren die hochmolekularen Kohlenwasserstoffmoleküle der Biomasse (Cellulose, Hemicellulose und Lignin) zu Brenngasbestandteile. Das sich einstellende axiale Temperaturprofil, die Sauerstoffkonzentration, die zugeführte Masse an Brennstoffpartikeln, die Gasgeschwindigkeit und der Vermischungsgrad sowie Verweilzeit der Brennstoffpartikel bestimmt dabei die Art der sich bildenden brennbaren Gasbestandteile.

### Pyrolysetrichter

In der Figur 3.1 ist eine mögliche Ausführung des Pyrolysetrichters 15 dargestellt.

### Brennerkopf: Sekundärzone

Der Brennerkopf der erfindungsgemäßen Kleinstfeuerungsanlage besteht aus einem geraden inneren Reaktionsrohr 16 mit 90 mm Länge und 45 mm Innendurchmesser, durch welches das Brenngas (reaktives Gemisch aus Pyrolyse- und Vergasungsprodukten der Biomasse mit Luft) bis zur Brennerdüse geführt wird. In diesem Reaktionsrohr findet eine weitere chemische Zersetzung und ggf. Teiloxidation bei Anwesenheit von Restsauerstoff der langkettigen Brenngasbestandteile zu kurzkettigen Komponenten statt.

Die Geschwindigkeit und das Ausmaß der Zersetzung und Teiloxidation hängt, auch wie schon bei der Primärzone beschrieben, von dem Temperaturprofil, der Sauerstoffkonzentration, der zugeführten Masse an Brennstoffpartikeln, der Gasgeschwindigkeit und dem Vermischungsgrad sowie Verweilzeit ab.

Die Länge und die Zufuhr von Wärme über das Reaktionsrohr spielen dabei u. a. einen entscheidenden Einfluss. Diese beiden Parameter beeinflussen neben den Randbedingungen in der Primärzone die Art der Brenngaszusammensetzung am Düsenauslass maßgeblich.

Der innere Teil des Reaktionsrohres der Sekundärzone geht bevorzugt ohne plötzliche Querschnittsänderung in eine Düse 8 von ca. 56 mm Länge über. Der innere Eintrittsdurchmesser beträgt ca. 45 mm und der Düsenaustritt hat einen Innendurchmesser von ca. 16 mm.

Direkt am Düsenaustritt des Brenngases wird über vier kreuzförmig gegenüberliegende Rohre mit einem Innendurchmesser von 4 mm Sekundärluft in einem Winkel von ca. 20° zur senkrechten Strömungsrichtung Sekundärluft eingedüst.

Durch umfangreiche experimentelle Untersuchungen und theoretische Berechnungen der Erfinder wurde im variablen Leistungsbereich von 1 bis 2 kW der erfindungsgemäßen Kleinstfeuerungsanlage mit danach angepasstem Sekundärluftmassestrom eine ideale Vermischung der niedermolekularen gasförmigen und brennbaren Kohlenstoffverbindungen mit Sauerstoff erzielt, ohne dass ein Flammenabriss oder eine Flammenauslöschung am Düsenaustritt mit einhergehenden hohen Emissionen auftritt.
Der Düsenaustritt, die Sekundärlufteindüsung und das äußere Oxidationsrohr der Sekundärzone 7 sind insbesondere so aufeinander abgestimmt, dass eine gute Durchmischung mit turbulenter Strömung im äußeren Reaktionsrohr vorhanden ist.

Der Innendurchmesser des äußeren Reaktionsrohrs (aus Glas, Keramik oder Edelstahl) beträgt erfindungsgemäß ca. 75 mm. Die Länge wurde aus theoretischen Überlegungen zur notwendigen Verweilzeit über die Kinetik der Totaloxidation von CO und Methan sowie durch Erfahrungswerte aus experimentellen Untersuchungen auf ca. 1000 mm festgelegt, wobei das Ende der Brenngasdüse am Brennerkopf zu ca. 560 mm in das äußere Reaktionsrohr der Sekundärzone hineinragt. Damit ist unter Anpassung von Masseströmen aus Brennstoff, Primärluft und Sekundärluft ein Leistungsbereich von 0,5 bis 2 kW im Sinne der Erfindung realisierbar, um eine möglichst kohlenstoffmonoxidfreie Verbrennung zu realisieren.

Die Wahl des Materials des äußeren Reaktionsrohres der erfindungsgemäßen Kleinstfeuerungsanlage hängt von der gewünschten Wärmeauskoppelung ab.

Bei Einsatz eines Glasrohres kann ein großer Teil der Wärme über Strahlung direkt an die Umgebung abgegeben werden, so dass die erfindungsgemäße Kleinstfeuerungsanlage als kontinuierlich betriebene Einzelraumfeuerung eingesetzt werden kann.

Bei Einsatz eines Edelstahlrohres oder eines Rohres aus SiC-Keramik als äußeres Reaktionsrohr kann bei entsprechender Isolierung die Wärme zum Abgasblock (Tertiärzone) transportiert werden und durch einen Wasserkreislauf an das Heizungsnetz übergeben werden, so dass eine bestimmungsgemäße Verwendung der erfindungsgemäßen Kleinstfeuerungsanlage als Zentralheizungsanlage für Niedrigenergiehäuser möglich ist.

In der Figur 3 wurde die Variante mit Edelstahlrohr gezeichnet. Um eine Sichtkontrolle der Flamme zu realisieren, wird dabei ein Schauglas aus Quarzglas 17 mit sichtbarem Querschnitt von einem Zoll verwendet.

### Abgasblock: Tertiärzone

Der Abgasblock 9 ist unter Einbeziehung theoretischer Betrachtungen so konstruiert worden, dass die bei der Verbrennung frei werdende Wärme zu mehr als 90 % an einen üblichen Heizungswasserkreislauf abgegeben werden kann.

Dazu sind über einem Kreisring verteilte und im Abgasblock 9 angebrachte Bohrungen für die Kreislaufwasserführung angebracht worden.

Da der Abgasblock 9 zudem mit Kühlrippen versehen worden ist, wird auch ein Anteil von etwa 10 % der Wärme an die direkte Umgebung durch Konvektion und Strahlung abgegeben.

Ohne Durchströmung des Heizwasserkreislaufes heißt sich der Abgasblock 9 auf Temperaturen über 150 °C auf, speichert Wärme und gibt dabei einen höheren Anteil über Konvektion und Strahlung an die Umgebung ab.

Die erfindungsgemäße Kleinstfeuerungsanlage kann daher flexibel entweder als Einzelraumfeuerung oder Kleinstkesselanlage eingesetzt werden. Durch die durch den Abgasblock geführte Kreislaufwassermenge lässt sich der Anteil an abgegebener Wärme zwischen Heizkrauslauf und direkte Umgebung definiert variieren.

Der Abgasblock dient weiterhin zur Abscheidung und Sammlung der Aschepartikel, die durch die Zersetzung und Oxidation der Biomasse entstehen und durch die definierte Reaktionsführung zu nicht weiter oxidierbaren anorganischen Stoffen (Silikate und andere Oxide sowie Sulfate als Reaktionsprodukte der anorganischen Inhaltsstoffe) umgewandelt werden.

Der Abgasblock hat weiterhin die Aufgabe, die Feuerungssensorik der erfindungsgemäßen Kleinstfeuerungsanlage aufzunehmen.
Dazu ist am unteren Ende des Abgasblockes eine Verschraubung mit Gewinde M85x1.5 vorgesehen, in der die Stutzenverschraubung der Sensorik eingebracht wird. Die Sensorik besteht aus einer dem Fachmann bekannten unbeheizten in-situ LambdaSonde mit integriertem Thermoelement.
Die Daten der Lambdasonde und des Thermoelements werden dann in einem Regelungsmodul verarbeitet und für die Anpassung von Stellgrößen zur Verbrennungs- und Leistungsregelung verwendet.

### Liste der Bezugszeichen

- 1: Dosiergerät
- 2: Primärluftzuführung
- 3: Sekundärluftzuführung
- 4: Primärreaktor
- 5: Klapprohrofen
- 6: Brennstoffauflage
- 7: Sekundärreaktor
- 8: Einrichtungen zur Erzeugung von Turbulenzen
- 9: Abgasblock
- 10: Messstrecke/ -einrichtung
- 11: Saugzuggebläse/Absaugeinrichtung
- 12: Temperaturmessung
- 13: Temperatur- / Sauerstoffmessung
- 14: Temperaturmessung
- 15: Pyrolysetrichter
- 16: Schauglas
- 17: Inneres Reaktionsrohr

## Patentansprüche

1. Verfahren zum Betreiben einer Kleinstfeuerungsanlage mit Nennleistung unter 5 kW für biogene Festbrennstoffe, wobei dieses Verfahren nach dem Sturzbrandprinzip zumindest folgende Schritte umfasst:
eine volumenstromveränderliche Dosierung von Festbrennstoff in einen Primärreaktor eines zweistufigen Reaktors, wobei dieser Reaktor außerdem zumindest einen Sekundärreaktor besitzt, eine heterogene Umwandlung der dosierten Festbrennstoffe in Brenngase im Primärreaktor und eine homogene Gasphasenoxidation im Sekundärreaktor, wobei der Primärreaktor einen Pyrolysetrichter besitzt, **dadurch gekennzeichnet, dass** die Dosierung kontinuierlich erfolgt, die Stücke des Festbrennstoffes, welche dosiert werden, eine maximale Korngröße von 1 bis 4 mm besitzen, und im Sekundärreaktor ein Hochtemperaturkatalysator vorhanden ist.

2. Kleinstfeuerungsanlage mit Nennleistung unter 5 kW und Sturzbrand für biogene Festbrennstoffe, wobei diese zumindest umfasst:
ein Dosiergerät (1), nämlich ein Spiraldosierer oder ein Schneckendosierer, einen Primärreaktor (4) und einen Sekundärreaktor (7), wobei der Primärreaktor (4) oberhalb des Sekundärreaktors (7) und zwischen diesen eine Brennstoffauflage (6) und ein Pyrolysetrichter (15) angeordnet sind, eine Einrichtung zur Erzeugung von Turbulenzen (8), welche sich mit der oberen Öffnung an die Brennstoffauflage (6) anschließt und deren untere Öffnung in den Sekundärreaktor (7) mündet, in den Primärreaktor (4) mündet die Beschickungseinrichtung (1) und eine Primärluftzuführung (2), eine in den Sekundärreaktor (7) mündende Sekundärluftzuführung (3) und eine Abgasanlage (9), welche am Sekundärreaktor (7) angeordnet ist und eine Absaugeinrichtung (11), wobei die Abgasanlage mit der Absaugeinrichtung verbunden ist, **dadurch gekennzeichnet, dass** das Dossiergerät zur Zuführung von Festbrennstoff mit maximaler Korngröße zwischen 1 bis 4mm und zum kontinuierlichen Betrieb konfiguriert ist.

3. Kleinstfeuerungsanlage gemäß Anspruch 2, **dadurch gekennzeichnet, dass** der Primärreaktor (4) eine Heizeinrichtung, insbesondere einen Klapprohrofen (5), besitzt.

4. Kleinstfeuerungsanlage gemäß Anspruch 2, **dadurch gekennzeichnet, dass** Primärreaktor (4) eine Heizeinrichtung, insbesondere eine selbstregelnde Glühkerze, besitzt.

5. Kleinstfeuerungsanlage gemäß Anspruch 2, **dadurch gekennzeichnet, dass** die Beschickungseinrichtung (1) automatisch betreibbar ist.

6. Kleinstfeuerungsanlage gemäß Anspruch 2, **dadurch gekennzeichnet, dass** die Sekundärluftzuführung (3) eine Einrichtung zum Vorwärmen der Sekundärluft, insbesondere einen Wärmeübertrager, besitzt.

7. Kleinstfeuerungsanlage gemäß Anspruch 2, **dadurch gekennzeichnet, dass** diese eine Einrichtung zur Verbrennungs- und Leistungsregelung besitzt, welche zumindest eine Einrichtung zur Unterdruckregelung, zur Verbrennungsregelung und Rückbrandregelung, Sensoren, Messeinrichtungen zur Bestimmung der Abgaszusammensetzung und eine elektronische Rechen- und Speichereinheit besitzt.

8. Kleinstfeuerungsanlage gemäß Anspruch 2, **dadurch gekennzeichnet, dass** zumindest die Reaktoren (4; 7) luftdicht sind.

9. Verwendung der Kleinstfeuerungsanlage für biogene Festbrennstoffe gemäß zumindest einem der Ansprüche 2 bis 8 für einen Bereich unter 5 KW.

10. Verwendung der Kleinstfeuerungsanlage für biogene Festbrennstoffe gemäß zumindest einem der Ansprüche 2 bis 8 als Zentralheizungsanlage für Niedrigenergiehäuser und/oder kontinuierlich betriebene Einzelraumfeuerung.

## Claims

1. A procedure for the operation of a very small furnace with a nominal power below 5KW for biogenic solid fuels, wherein the procedure at least comprises the following steps in accordance with the lower combustion principle:
a dosing device with variable volume flow rate for solid fuels in a primary reactor of a two-stage reactor, wherein this reactor also has a secondary reactor, a heterogeneous conversion of the dosed sold fuels into burning gases in the primary reactor, and a homogenous gas phase oxidation process in the secondary reactor, wherein the primary reactor has a pyrolysis funnel,
**characterized in that**
the dosing process is done continually, the particles of the solid fuel to be dosed having a maximum grain size between 1 and 4 mm and the secondary reactor being provided with a high-temperature catalyzer.

2. A very small furnace with a nominal power below 5KW working in accordance with the lower combustion principle for biogenic solid fuels, at least comprising the following:
A dosing device (1), namely a spiral dosing device or a screw dosing device, a primary reactor (4) and a secondary reactor (7), wherein the primary reactor (4) is arranged above a secondary reactor (7), between them being a fuel support (6) and a pyrolysis funnel (15), a device which generates turbulences (8), whose upper orifice is connected to the fuel support (6) and lower orifice opens into the secondary reactor (7), while the fuel feeder (1) opens into the primary reactor (4) which is also provided with a primary air inlet duct (2), while a secondary air inlet duct (3) opens into the secondary reactor (7) and a waste gas installation (9) arranged at the secondary reactor (7), and a suction device (11),
wherein the waste gas installation is connected to the suction device, **characterized in that** the dosing device for the feeding of solid fuel of a maximum grain size between 1 and 4 mm is designed for continuous operation.

3. A very small furnace according to Claim 2, **characterized in that** the primary reactor (4) has a heating device, in particular a split-tube oven (5).

4. A very small furnace according to Claim 2, **characterized in that** the primary reactor (4) has a heating device, in particular a self-adjusting heater plug.

5. A very small furnace according to Claim 2, **characterized in that** the fuel feeder (1) can be operated automatically.

6. A very small furnace according to Claim 2, **characterized in that** the secondary air inlet duct (3) has a device preheating the secondary air, in particular a heat exchanger.

7. A very small furnace according to Claim 2, **characterized in that** it has a combustion and power control system, which comprises at least a device for negative pressure regulation, combustion regulation and back-fire regulation, sensors, gauges to determine the waste gas composition and an electronic calculation and storage unit.

8. A very small furnace according to Claim 2, **characterized in that** at least the reactors (4; 7) are air-tight.

9. The use of the very small furnace for solid fuels according to at least one of Claims 2 to 8 for a range of below 5KW.

10. The use of the very small furnace for solid fuels according to at least one of Claims 2 to 8 as a central heating system for low energy houses and/or continuously operated single room heating equipment.

## Revendications

1. Procédé pour exploiter une micro-chaufferie d'une puissance nominale inférieure à 5 kW pour les combustibles solides biogènes, ce procédé comportant selon le principe de combustion à tirage descendant au moins les étapes suivantes:
un dosage de combustible solide à débit volumétrique variable
dans un réacteur primaire d'un réacteur à deux phases, ce réacteur comportant en outre au moins un réacteur secondaire, une conversion hétérogène des combustibles solides en gaz de combustion dans un réacteur primaire et une oxydation homogène en phase gazeuse dans un réacteur secondaire, le réacteur primaire étant équipé d'un entonnoir à pyrolyse,
**caractérisé en ce que**
le dosage s'effectue en continu, les morceaux de combustible solide, qui sont dosés,
ont une grosseur de grain maximale de 1 à 4 mm et dans le réacteur secondaire se trouve un catalyseur haute température.

2. Micro-chaufferie avec une puissance nominale inférieure à 5 kW et une combustion à tirage descendant pour combustibles solides biogènes, cette installation comportant au moins:
une unité de dosage (1), à savoir un doseur hélicoïdal ou un doseur à vis sans fin, un réacteur primaire (4) et un réacteur secondaire (7), le réacteur primaire (4) etant placé au-dessus du réacteur secondaire (7) et entre ceux-ci sont placés un support de combustible (6) et un entonnoir à pyrolyse (15), un dispositif générateur de turbulences (8), qui se raccorde à l'ouverture supérieure au support de combustible (6) et dont l'ouverture inférieure débouche dans le réacteur secondaire (7), dans le réacteur primaire (4) débouche le système d'alimentation (1) et un apport d'air primaire (2), un apport d'air secondaire (3) arrivant dans le réacteur secondaire (7) et une installation d'échappement de gaz de combustion (9), qui est située au niveau du réacteur secondaire (7) et
un dispositif d'aspiration (11), l'installation d'échappement de gaz de combustion étant reliée au dispositif d'aspiration, **caractérisée en ce que** l'unité de dosage est configurée pour amener le combustible solide avec une grosseur de grain maximale de 1 à 4 mm et pour un fonctionnement en continu.

3. Micro-chaufferie conformément à la revendication 2,
**caractérisée en ce que**
le réacteur primaire (4) est équipé d'un dispositif de chauffage, en particulier un four tubulaire rabattable (5).

4. Micro-chaufferie conformément à la revendication 2,
**caractérisée en ce que**
le réacteur primaire (4) est équipé d'un dispositif de chauffage, en particulier une bougie de préchauffage auto-réglable.

5. Micro-chaufferie conformément à la revendication 2,
**caractérisée en ce que**
le système d'alimentation (1) peut être utilisé automatiquement.

6. Micro-chaufferie conformément à la revendication 2,
**caractérisée en ce que**
l'apport d'air secondaire (3) est équipé d'un dispositif pour préchauffer l'air secondaire, en particulier un caloporteur.

7. Micro-chaufferie conformément à la revendication 2,
**caractérisée en ce que**
celle-ci a un dispositif pour le réglage de la combustion et de la puissance, qui est équipé d'au moins un dispositif pour réguler la dépression, la combustion et le retour de flamme, de capteurs, de dispositifs de mesure pour déterminer la composition des gaz de combustion et une unité de calcul et de mémorisation électronique.

8. Micro-chaufferie conformément à la revendication 2,
**caractérisée en ce que**
au moins les réacteurs (4; 7) sont étanches à l'air.

9. Utilisation de la micro-chaufferie pour combustibles solides biogènes conformément au moins à une des exigences 2 à 8 pour une plage inférieure à 5 KW.

10. Utilisation de la micro-chaufferie pour combustibles solides biogènes conformément au moins à une des exigences 2 à 8 comme installation de chauffage centrale pour bâtiment basse consommation et/ou installation de chauffage par pièce à fonctionnement continu.
